# EUROPÄISCHE PATENTSCHRIFT

(11) **EP 1 071 528 B1**
(45) Veröffentlichungstag und Bekanntmachung des Hinweises auf die Patenterteilung: **21.05.2003**
(21) Anmeldenummer: 99907224.2
(22) Anmeldetag: 22.03.1999
(51) Int. Cl.: B21J 13/03

(54) **MEHRSTUFIGE UMFORMMASCHINE MIT WERKZEUGKOMBIBLÖCKEN**
MULTISTAGE METAL-FORMING MACHINE TOOL HAVING TOOL COMBINATION BLOCKS
MACHINE-OUTIL A PLUSIEURS ETAGES TRAVAILLANT LE METAL PAR FORMAGE, MUNIE DE BLOCS COMBINES D'OUTILS

(30) Priorität: 17.04.1998 CH 88498
(43) Veröffentlichungstag der Anmeldung: 31.01.2001
(73) Patentinhaber: Hatebur Umformmaschinen AG, CH-4153 Reinach (CH)
(72) Erfinder: ZANZERL, Hermann, CH-4305 Olsberg (CH); MOSER, Markus, CH-4142 Münchenstein (CH)
(74) Vertreter: Bollhalder, Renato
(86) Internationale Anmeldenummer: CH9900123
(87) Internationale Veröffentlichungsnummer: WO99054071

(56) Entgegenhaltungen:
- EP-A- 0 354 428
- DE-A- 19 722 228
- DE-B- 1 149 970
- US-A- 3 559 446
- "DER NEUE FORMMASTER FM" UMFORMTECHNIK, Bd. 31, Nr. 2, Juni 1997 (1997-06), Seite 16/17 XP000692588

## Beschreibung

Die vorliegende Erfindung bezieht sich auf eine mehrstufige Umformmaschine mit Werkzeugkombiblöcken, wie sie im Oberbegriff des unabhängigen Patentanspruchs 1 definiert ist.

Bei herkömmlichen mehrstufigen Umformmaschinen bedingt das Entfernen, Befestigen und Einstellen von Werkzeugen das Lösen bzw. Einschrauben von Schrauben, so dass ein Werkzeugwechsel normalerweise gegen eine Stunde oder länger dauert. Da die Umformmaschine während dieser Zeit ausser Betrieb ist, ist damit ein beachtlicher Produktivitätsverlust verbunden. Es wurden daher Umformmaschinen entwickelt, die einen schnelleren Werkzeugwechsel erlauben.

Aus der DE-A-197 22 228 ist eine mehrstufige Umformmaschine bekannt, bei der jedes Werkzeug in einer Werkzeugkassette angeordnet ist, die mittels einer Klemmvorrichtung in der Umformmaschine gehalten ist. Die festgeklemmten Werkzeugkassetten können bei Bedarf relativ rasch ausgewechselt werden, so dass die Stillstandszeit der Umformmaschine erheblich reduziert werden kann. Ein Werkzeugwechsel dauert aber immer noch vergleichsweise lange, da das Feineinstellen des gegenseitigen Abstands zweier gegenüberliegender zusammenwirkender Werkzeuge an der Umformmaschine erfolgt.

In der EP-B-0 354 428 ist eine gattungsgemäße mehrstufige Umformmaschine beschrieben, die einen an einem ortsfesten Maschinenkörper angebrachten ersten Werkzeugkombiblock mit beispielsweise fünf Matrizenblöcken und einen an einem in Richtung dieses ersten Werkzeugkombiblocks hin- und herbewegbaren Pressschlitten angebrachten zweiten Werkzeugkombiblock mit beispielsweise fünf Stempelblöcken umfasst. Die Werkzeugkombiblöcke sind als Ganzes auswechselbar und ausserhalb der Umformmaschine einstellbar. Um eine ausreichende Verspannung zu erhalten, sind die Werkzeugkombiblöcke mit dem Maschinenkörper bzw. Pressschlitten verschraubt. Dies hat den Nachteil, dass ein schnelles Auswechseln von Werkzeugkombiblöcken nicht möglich ist, da durch das Bedienungspersonal mit Hilfswerkzeugen von aussen hantiert werden muss.

Angesichts der Nachteile der bisher bekannten, oben beschriebenen Umformmaschinen liegt der Erfindung die folgende Aufgabe zugrunde. Zu schaffen ist eine mehrstufige Umformmaschine der eingangs erwähnten Art, bei der die Stillstandszeit der Umformmaschine beim Werkzeugwechsel bezüglich vergleichbaren Umformmaschinen des Standes der Technik erheblich reduziert werden kann.

Diese Aufgabe wird durch die erfindungsgemässe mehrstufige Umformmaschine gelöst, wie sie im unabhängigen Patentanspruch 1 definiert ist. Bevorzugte Ausführungsvarianten ergeben sich aus den abhängigen Patentansprüchen. In Patentanspruch 11 ist ein Werkzeugkombiblock für eine derartige mehrstufige Umformmaschine definiert.

Das Wesen der Erfindung besteht darin, dass eine mehrstufige Umformmaschine einen ersten und zweiten Werkzeugkombiblock umfasst, von denen mindestens einer mindestens einen Spannlappen aufweist, mit dem er über einen direkt oder indirekt an einem ortsfesten Maschinenkörper bzw. an einem Pressschlitten angebrachten Spannnocken von oben her direkt oder indirekt am Maschinenkörper bzw. am Pressschlitten eingehängt ist. Der Spannlappen und der Spannnocken sind so ausgebildet, dass durch das Eigengewicht des Werkzeugkombiblocks und/oder eine in vertikaler Richtung auf den Werkzeugkombiblock wirkende Spannkraft eine elastische Verspannung des Werkzeugkombiblocks und des Maschinenkörpers bzw.

Pressschlittens in horizontaler Richtung gegeneinander erzeugt wird. Der erste und zweite Werkzeugkombiblock weisen zusammenwirkende Werkzeugeinzelblöcke auf und sind am ortsfesten Maschinenkörper respektive am Pressschlitten angebracht, der in Richtung des ersten Werkzeugkombiblocks hinund herbewegbar ist.

Das Einhängen des Werkzeugkombiblocks mit Spannlappen direkt oder indirekt am Maschinenkörper bzw. am Pressschlitten ermöglicht ein schnelles Anbringen und Abnehmen des Werkzeugkombiblocks, da auf eine Verschraubung verzichtet werden kann. Die notwendige Verspannung des Werkzeugkombiblocks mit dem Maschinenkörper bzw. Pressschlitten wird durch den Spannlappen und den Spannnocken erzeugt, die das Eigengewicht des Werkzeugkombiblocks und/oder eine in vertikaler Richtung auf den Werkzeugkombiblock wirkende Spannkraft teilweise in eine horizontale Spannkraft umlenken. Durch die Verspannung wird der Spannlappen so vorgespannt, dass er durch produktionsbedingte Kräfte auf den Werkzeugkombiblock nur unwesentlich zusätzlich belastet wird, wodurch er dauerfest ist. Eine allfällige Spannvorrichtung kann ausserhalb des Werkzeugraums angeordnet werden, so dass sie in diesem keinen Platz beansprucht. Das Auswechseln eines ganzen Werkzeugkombiblocks erlaubt das Feineinstellen des gegenseitigen Abstands zweier gegenüberliegender zusammenwirkender Werkzeugeinzelblöcke ausserhalb der Umformmaschine, während diese noch mit dem alten Werkzeugkombiblock weiterbetrieben werden kann. Die Stillstandszeit kann so auf das Herausnehmen des alten Werkzeugkombiblocks und das eigentliche Anbringen des neuen Werkzeugkombiblocks beschränkt werden.

Normalerweise sind beide Werkzeugkombiblöcke mit mindestens einem Spannlappen versehen und direkt oder indirekt am Maschinenkörper bzw. Pressschlitten eingehängt, es ist prinzipiell aber auch denkbar, dass der eine Werkzeugkombiblock auf eine andere Weise befestigt ist.

Bei einer ersten vorteilhaften Ausführungsvariante ist der genannte mindestens eine Spannlappen im oberen Randbereich des Werkzeugkombiblocks angeordnet und im unteren Randbereich des Werkzeugkombiblocks ist mindestens ein weiterer Spannlappen angeordnet, der über einen weiteren Spannnocken von oben her direkt oder indirekt am Maschinenkörper bzw. am Pressschlitten eingehängt ist.

Bei einer zweiten vorteilhaften Ausführungsvariante ist der genannte mindestens eine Spannlappen im oberen Randbereich des Werkzeugkombiblocks angeordnet und im unteren Randbereich des Werkzeugkombiblocks ist mindestens ein nach unten ragender Spannnocken angeordnet, welcher in einen direkt oder indirekt am Maschinenkörper bzw. am Pressschlitten angebrachten, nach oben offenen Spannlappen hineingeschoben ist.

Diese beiden Ausführungsvarianten ermöglichen eine oben und unten gleichmässige Verspannung des Werkzeugkombiblocks.

Vorteilhafterweise weist bzw. weisen der oder die Spannlappen und/oder der oder die Spannnocken eine zur Vertikalen geneigte Anlagefläche für den zugeordneten Spannnocken bzw. Spannlappen auf, die vorzugsweise gekrümmt ist, so dass beim Ausüben einer vertikal nach unten gerichteten Kraft auf den Werkzeugkombiblock der oder die Spannlappen durch den oder die zugeordneten Spannnocken nach aussen gebogen wird bzw. werden. Durch die elastische Biegung des oder der Spannlappen(s) kann eine hohe Vorspannung in horizontaler Richtung erzeugt werden, die für eine sichere, verspannte Befestigung des Werkzeugkombiblocks sorgt, der Entstehung von Passungsrost entgegenwirkt und eine gegenseitige absolut genaue Anpassung der Kontaktflächen unnötig macht. Durch das Krümmen der Anlagefläche wird verhindert, dass Kantendruck entsteht.

Mit Vorteil sind im oberen Randbereich mindestens eines der beiden Werkzeugkombiblöcke mehrere Spannlappen und/oder im unteren Randbereich dieses Werkzeugkombiblocks mehrere nach unten ragende Spannnocken nebeneinander beabstandet angeordnet. Dadurch kann der Werkzeugkombiblock über einen breiten Bereich abgestützt und verspannt werden.

Vorzugsweise weist der Werkzeugkombiblock mit Spannlappen bzw. mindestens einer der Werkzeugkombiblöcke mit Spannlappen mindestens einen Anschlag auf, der auf einer Anschlagfläche ausserhalb des Werkzeugkombiblocks oben aufliegt. Der Werkzeugkombiblock wird so beim Einhängen vertikal genau positioniert und definiert hiermit die maximale Verspannungskraft.

Im folgenden wird die erfindungsgemässe mehrstufige Umformmaschine unter Bezugnahme auf die beigefügten Zeichnungen anhand eines Ausführungsberspiels detaillierter beschrieben. Es zeigen:
- Fig. 1 -: einen Teil einer erfindungsgemässen mehrstufigen Umformmaschine mit matrizenseitigem Werkzeugkombiblock und Lösevorrichtung in einer Vertikalschnittansicht;
- Fig. 2 und 3 -: Detailschnittansichten eines Spannlappens, Anschlags und Spannnockens der Umformmaschine während des Einhängens;
- Fig. 4 -: einen Teil der Umformmaschine mit matrizenseitigem Werkzeugkombiblock und Spannvorrichtung in einer weiteren Vertikalschnittansicht;
- Fig. 5 -: den matrizenseitigen Teil der Umformmaschine bei entferntem Werkzeugkombiblock von der Stempelseite aus gesehen;
- Fig. 6 -: den ausgebauten matrizenseitigen Werkzeugkombiblock der Umformmaschine;
- Fig. 7 -: einen Teil der Umformmaschine mit stempelseitigem Werkzeugkombiblock und Lösevorrichtung in einer Vertikalschnittansicht;
- Fig. 8 -: einen Teil der Umformmaschine mit stempelseitigem Werkzeugkombiblock und Spannvorrichtung in einer weiteren Vertikalschnittansicht;
- Fig. 9 -: den stempelseitigen Teil der Umformmaschine bei entferntem Werkzeugkombiblock von der Matrizenseite aus gesehen; und
- Fig. 10 -: den ausgebauten stempelseitigen Werkzeügkombiblock der Umformmaschine.

### Figuren 1 bis 6 - Matrizenseitiger Teil der Umformmaschine

Eine erfindungsgemässe mehrstufige Umformmaschine umfasst einen Maschinenkörper 1, an dem mittels Schrauben 15 eine Schlossplatte 5 befestigt ist. In Keilausnehmungen 53 (Fig. 5) in der Schlossplatte 5 angeordnete Kraftaufnahmekeile 16 (Fig. 4) dienen zusätzlich zu den Schrauben 15 zur Abstützung der auftretenden vertikalen Verspannkräfte. Durch den Maschinenkörper 1 und die Schlossplatte 5 hindurch verlaufen eine Auswerferstangenbohrung 28 und eine Auswerferstangenführung 29 (Fig. 4). An ihrem oberen Ende weist die Schlossplatte 5 zwei langgezogene Spannnocken 52 auf, die sich beidseitig eines oberhalb der Schlossplatte 5 angeordneten Zentriergehäuses 12 jeweils bis zu ihrem seitlichen Rand erstrecken. Am unteren Ende der Schlossplatte 5 sind über ihre Breite verteilt vier nach oben ragende Spannlappen 51 angebracht.

In die Schlossplatte 5 eingehängt ist ein Werkzeugkombiblock 3 mit einer Abstützplatte 32, einer Zentrierplatte 36, normalerweise fünf Matrizenblöcken 35 und einer sich über die ganze Breite erstreckenden Blockführung 34. In Fig. 6 ist ein Matrizenblock 35 gezeichnet, der mittels Schrauben 24 an der Zentrierplatte 36 befestigt ist. Das Verspannen der Matrize erfolgt mittels Pratzen 351 und Pratzenschrauben 352. Die Blockführung 34, Zentrierplatte 36 und Abstützplatte 32 sind mittels Schrauben 18 und die Zentrierplatte 36 und Abstützplatte 32 zusätzlich mittels Schrauben 17 miteinander verbunden. Am oberen Ende der Abstützplatte 32 sind vier gleichmässig über die Breite verteilte Spannlappen 31 ausgebildet, während am unteren Ende vier Spannnocken 322 ausgebildet sind. Jeweils zwischen den beiden äusseren Spannlappen 31 sind Anschläge 33 mittels Schrauben 19 an der Abstützplatte 32 befestigt, die auf Anschlagflächen 521 auf den Spannnocken 52 der Schlossplatte 5 aufliegen und so den Werkzeugkombiblock 3 vertikal genau positionieren. In Keilausnehmungen 323 (Fig. 6) in der Abstützplatte 32 angeordnete Kraftaufnahmekeile 316 (Fig. 2 und 3) dienen zusätzlich zu den Schrauben 19 zur Abstützung der auftretenden Verspannkräfte. Die Abstützplatte 32 weist im weiteren schlitzförmige Ausnehmungen 324 auf, die das Einführen und Herausheben des Werkzeugkombiblocks 3 ermöglichen, währenddem Auswerferstangen in den Bereich der Abstützplatte 32 hineinragen.

Zur horizontalen Zentrierung des Werkzeugkombiblocks 3 ist in die Abstützplatte 32 ein Zentrierzapfen 11 mit einem Kugelkopf geschraubt (Fig. 4). Beim Einhängen des Werkzeugkombiblocks 3 wird der Kugelkopf in das Zentriergehäuse 12 eingeführt und durch dessen spezielle Ausbildung (Fig. 5) in die gewünschte Horizontalposition geleitet.

Das Einhängen des Werkzeugkombiblocks 3 in die Schlossplatte 5 erfolgt im allgemeinen mittels einer externen, hier nicht gezeichneten Kranvorrichtung. Zur Erleichterung des Einsetzens des Werkzeugkombiblocks 3 in den Werkzeugraum sind Einführhilfen 21, 22 am Maschinenkörper 1 bzw. an der Schlossplatte 5 vorgesehen. Die Spannlappen 31 des Werkzeugkombiblocks 3 werden über die Spannnocken 52 der Schlossplatte 5 gehängt, während die Spannnocken 322 des Werkzeugkombiblocks 3 zwischen die Spannlappen 51 und die vertikale Anlagefläche der Schlossplatte 5 und der Kugelkopf des Zentrierzapfens 11 in das Zentriergehäuse 12 eingeführt werden. Es wird so durch das Eigengewicht des Werkzeugkombiblocks 3 eine Position erreicht, in der die Anschläge 33 noch nicht auf den Anschlagflächen 521 der Spannnocken 52 aufliegen, die Spannlappen 31 aber bereits durch die Spannnocken 52 in Richtung des Pfeils A (Fig. 3) minim elastisch nach aussen gebogen worden sind. Entsprechend sind auch die Spannlappen 51 durch die Spannnocken 322 minim elastisch nach aussen gebogen worden. Die Spannlappen 31 und 51 sind auf diese Weise vorgespannt und üben eine horizontale Spannkraft aus, die den Werkzeugkombiblock 3 und die Schlossplatte 5 und damit indirekt den Maschinenkörper 1 gegeneinander verspannen.

Da die durch das Eigengewicht des Werkzeugkombiblocks 3 bewirkte Verspannung im allgemeinen nicht ausreicht, wird mit zwei unterhalb des Werkzeugkombiblocks 3 angeordneten Spannvorrichtungen 7 (Fig. 4, 5) eine in vertikaler Richtung auf den Werkzeugkombiblock 3 wirkende Spannkraft erzeugt, durch die die Spannlappen 31 und 51 noch weiter elastisch nach aussen gebogen werden und die Verspannung auf das gewünschte Mass erhöht wird. Die Spannvorrichtungen 7 umfassen je einen Spannhebel 71, der um eine an der Schlossplatte 5 gelagerte Spannhebelachse 73 drehbar ist. Die Spannhebel 71 sind mittels Hydraulikzylindern 74 mit Stösseln 741 betätigbar und drücken bei Betätigung mittels Schrauben 20 an der Abstützplatte 32 befestigte Spannbügel 72 nach unten. In Fig. 4 sind die beiden Extrempositionen eines Spannhebels 71 gezeichnet. Biegefedern 75 sorgen dafür, dass die Spannhebel 71 ständig an den Stösseln 741 der doppeltwirkenden Hydraulikzylinder 74 anliegen.

Je nach Maschinengrösse sind die benötigten Spannkräfte und Verspannungen unterschiedlich. Mit zwei Spannvorrichtungen 7 wurden mit einer vertikalen Spannkraft auf die beiden Spannbügel 72 von je 110 kN materialabhängige Deformationen der Spannlappen 31, 51 im Zehntelmillimeterbereich und eine Verspannungskraft in Pressrichtung von 250 kN erreicht. Bei kleineren bzw. grösseren Umformmaschinen wurden die Spannvorrichtungen 7 auf Verspannungskräfte in Pressrichtung von 125 kN bzw. 500 kN ausgelegt.

Zum Lösen des Werkzeugkombiblocks 3 ist eine darunter angeordnete Lösevorrichtung 9 vorgesehen, die einen um eine Lösehebelachse 92 drehbaren Lösehebel 91 umfasst, der an einem am Maschinenkörper 1 befestigten Support 93 gelagert ist. Der Lösehebel 91 ist mittels eines Hydraulikzylinders 94 mit Stössel 941 betätigbar und drückt bei Betätigung ein mittels Schrauben 23 an der Zentrierplatte 36 befestigtes Hebestück 95 nach oben. In Fig. 1 sind die beiden Extrempositionen des Lösehebels 91 gezeichnet.

### Figuren 7 bis 10 - Stempelseitiger Teil der Umformmaschine

Die Befestigung eines stempelseitigen Werkzeugkombiblocks 4 an einem in Richtung des matrizenseitigen Werkzeugkombiblocks 3 hin- und herbewegbaren Pressschlitten 2 erfolgt prinzipiell gleich wie die Befestigung des matrizenseitigen Werkzeugkombiblocks 3 am Maschinenkörper 1.

Am Pressschlitten 2 ist mittels Schrauben 115 eine Schlossplatte 6 befestigt. An ihrem oberen Ende weist die Schlossplatte 6 über ihre Breite verteilt sechs langgezogene Spannnocken 62 auf, während an ihrem unteren Ende vier nach oben ragende Spannlappen 61 angebracht sind. Die Schlossplatte 6 weist im weiteren schlitzförmige Ausnehmungen 64 auf, die das Einführen und Herausheben des Werkzeugkombiblocks 4 ermöglichen, währenddem werkzeugseitige Auswerferstangen in den Bereich der Schlossplatte 6 hineinragen.

In die Schlossplatte 6 eingehängt ist der Werkzeugkombiblock 4 mit einer keilförmigen Abstützplatte 42, fünf Verstellkeilen 44, einem Verstellkeilgehäuse 47 und normalerweise fünf Verstellplatten 46 und fünf Stempelblöcken 45. In Fig. 10 ist nur ein mittels Schrauben 124 an der zugehörigen Verstellplatte 46 befestigter Stempelblock 45 gezeichnet. Das Verspannen der Stempel erfolgt mittels Pratzen 451 und Pratzenschrauben 452. Die Verstellplatten 46 sind mittels in das Verstellkeilgehäuse 47 eingeschraubten Bolzen 126 und Muttern 127 am Verstellkeilgehäuse 47 befestigt, wobei die Verstellplatten 46 vor dem Festschrauben der Muttern 127 um die Bolzen 126 Spiel haben, so dass sie auf die Matrizen ausgerichtet werden können. Die Abstützplatte 42 und das Verstellkeilgehäuse 47 sind mittels Schrauben 117 verbunden.

Am oberen Ende der Abstützplatte 42 sind vier über die Breite verteilte Spannlappen 41 ausgebildet, während am unteren Ende beidseitig eines unterhalb der Abstützplatte 42 angeordneten Zentriergehäuses 14 vier Spannnocken 422 ausgebildet sind. Jeweils zwischen den beiden äusseren Spannlappen 41 sind Anschläge 43 mittels Schrauben 25 an der Abstützplatte 42 befestigt, die auf Anschlagflächen 621 auf den Spannnocken 62 der Schlossplatte 6 aufliegen und so den Werkzeugkombiblock 4 vertikal genau positionieren. In Keilausnehmungen 423 (Fig. 10) in der Abstützplatte 42 angeordnete Kraftaufnahmekeile 416 dienen zusätzlich zu den Schrauben 25 zur Abstützung der auftretenden Verspannkräfte.

Zur horizontalen Zentrierung des Werkzeugkombiblocks 4 ist in die Schlossplatte 6 ein Zentrierzapfen 13 mit einem Kugelkopf geschraubt (Fig. 7). Beim Einhängen des Werkzeugkombiblocks 4 wird das Zentriergehäuse 14 über den Kugelkopf geführt und in die gewünschte Horizontalposition geleitet.

Das Einhängen des Werkzeugkombiblocks 4 in die Schlossplatte 6 erfolgt wiederum mittels einer externen, hier nicht gezeichneten Kranvorrichtung. Die Spannlappen 41 des Werkzeugkombiblocks 4 werden über die Spannnocken 62 der Schlossplatte 6 gehängt, während die Spannnocken 422 des Werkzeugkombiblocks 4 zwischen die Spannlappen 61 und die vertikale Anlagefläche der Schlossplatte 6 eingeführt und das Zentriergehäuse 14 über den Kugelkopf des Zentrierzapfens 13 geführt werden. Es wird so durch das Eigengewicht des Werkzeugkombiblocks 4 eine Position erreicht, in der die Anschläge 43 noch nicht auf den Anschlagflächen 621 der Spannnocken 62 aufliegen, die Spannlappen 41 und 61 aber bereits durch die Spannnocken 62 bzw. 422 minim elastisch nach aussen gebogen worden sind. Die Spannlappen 41 und 61 sind auf diese Weise vorgespannt und üben eine horizontale Spannkraft aus, die den Werkzeugkombiblock 4 und die Schlossplatte 6 und damit indirekt den Pressschlitten 2 gegeneinander verspannen.

Da die durch das Eigengewicht des Werkzeugkombiblocks 4 bewirkte Verspannung im allgemeinen nicht ausreicht, wird mit zwei unterhalb des Werkzeugkombiblocks 4 angeordneten Spannvorrichtungen 8 (Fig. 8, 9) eine in vertikaler Richtung auf den Werkzeugkombiblock 4 wirkende Spannkraft erzeugt, durch die die Spannlappen 41 und 61 noch weiter elastisch nach aussen gebogen werden und die Verspannung auf das gewünschte Mass erhöht wird. Die Spannvorrichtungen 8 umfassen je einen Spannhebel 81, der um eine an der Schlossplatte 6 gelagerte Spannhebelachse 83 drehbar ist. Die Spannhebel 81 sind mittels Hydraulikzylindern 84 mit Stösseln 841 betätigbar und drücken bei Betätigung mittels Schrauben 120 an der Abstützplatte 42 befestigte Spannbügel 82 nach unten. In Fig. 8 sind die beiden Extrempositionen eines Spannhebels 81 gezeichnet. Biegefedern 85 sorgen dafür, dass die Spannhebel 81 ständig an den Stösseln 841 der doppeltwirkenden Hydraulikzylinder 84 anliegen.

Die benötigten Spannkräfte und Verspannungen entsprechen in etwa denjenigen für den matrizenseitigen Werkzeugkombiblock 3.

Zum Lösen des Werkzeugkombiblocks 4 ist eine darunter angeordnete Lösevorrichtung 10 vorgesehen, die einen um eine Lösehebelachse 102 drehbaren Lösehebel 101 umfasst, der an der Schlossplatte 6 gelagert ist. Der Lösehebel 101 ist mittels eines Hydraulikzylinders 104 mit Stössel 106 betätigbar und drückt bei Betätigung den Werkzeugkombiblock 4 über das an der Abstützplatte 42 angeordnete Zentriergehäuse 14 nach oben. In Fig. 7 sind die beiden Extrempositionen des Lösehebels 101 gezeichnet.

Zu den vorbeschriebenen Teilen einer Umformmaschine sind weitere konstruktive Variationen realisierbar. Hier ausdrücklich erwähnt sei noch, dass für die Spann- und Lösemechanismen viele Alternativen, wie beispielsweise Kniehebel-, Schrauben-, Konus- oder Keilverspannsysteme, denkbar sind.

## Patentansprüche

1. Mehrstufige Umformmaschine mit einem an einem ortsfesten Maschinenkörper (1) angebrachten ersten Werkzeugkombiblock (3) und einem an einem in Richtung dieses ersten Werkzeugkombiblocks (3) hin- und herbewegbaren Pressschlitten (2) angebrachten zweiten Werkzeugkombiblock (4), wobei der erste und zweite Werkzeugkombiblock (3, 4) zusammenwirkende Werkzeugeinzelblöcke (35, 45) aufweisen, **dadurch gekennzeichnet, dass** mindestens einer der beiden Werkzeugkombiblöcke (3, 4) mindestens einen Spannlappen (31, 41) aufweist, mit dem er über einen direkt oder indirekt am Maschinenkörper (1) bzw. am Pressschlitten (2) angebrachten Spannnocken (52, 62) von oben her direkt oder indirekt am Maschinenkörper (1) bzw. am Pressschlitten (2) eingehängt ist, wobei der Spannlappen (31, 41) und der Spannnocken (52, 62) so ausgebildet sind, dass durch das Eigengewicht des Werkzeugkombiblocks (3, 4) und/oder eine in vertikaler Richtung auf den Werkzeugkombiblock (3, 4) wirkende Spannkraft eine elastische Verspannung des Werkzeugkömbiblocks (3, 4) und des Maschinenkörpers (1) bzw. Pressschlittens (2) in horizontaler Richtung gegeneinander erzeugt wird.

2. Umformmaschine nach Anspruch 1, **dadurch gekennzeichnet, dass** der genannte mindestens eine Spannlappen (31, 41) im oberen Randbereich des Werkzeugkombiblocks (3, 4) angeordnet ist und
a) entweder im unteren Randbereich des Werkzeugkombiblocks (3, 4) mindestens ein weiterer Spannlappen angeordnet ist, der über einen weiteren Spannnocken von oben her direkt oder indirekt am Maschinenkörper (1) bzw. am Pressschlitten (2) eingehängt ist, oder
b) im unteren Randbereich des Werkzeugkombiblocks (3, 4) mindestens ein nach unten ragender Spannnocken (322, 422) angeordnet ist, welcher in einen direkt oder indirekt am Maschinenkörper (1) bzw. am Pressschlitten (2) angebrachten, nach oben offenen Spannlappen (51, 61) hineingeschoben ist.

3. Umformmaschine nach Anspruch 1 oder 2, **dadurch gekennzeichnet, dass** der oder die Spannlappen (31, 41, 51, 61) und/oder der oder die Spannnocken (52, 62, 322, 422) eine zur Vertikalen geneigte Anlagefläche für den zugeordneten Spannnocken (52, 62, 322, 422) bzw. Spannlappen (31, 41, 51, 61) aufweist bzw. aufweisen, die vorzugsweise gekrümmt ist, so dass beim Ausüben einer vertikal nach unten gerichteten Kraft auf den Werkzeugkombiblock (3, 4) der oder die Spannlappen (31, 41, 51, 61) durch den oder die zugeordneten Spannnocken (52, 62, 322, 422) elastisch nach aussen gebogen wird bzw. werden.

4. Umformmaschine nach einem der Ansprüche 1 bis 3, **dadurch gekennzeichnet, dass** am Maschinenkörper (1) und/oder am Pressschlitten (2) eine bzw. je eine Schlossplatte (5, 6) befestigt ist, an der der oder die maschinenkörper- bzw. pressschlittenseitigen Spannnocken (52, 62) und gegebenenfalls Spannlappen (51, 61) ausgebildet oder befestigt ist bzw. sind.

5. Umformmaschine nach einem der Ansprüche 1 bis 4, **dadurch gekennzeichnet, dass** mindestens einer der Werkzeugkombiblöcke (3, 4) eine Abstützplatte (32, 42) umfasst, an der der oder die werkzeugkombiblockseitigen Spannlappen (31, 41) und gegebenenfalls Spannnocken (322, 422) ausgebildet oder befestigt ist bzw. sind.

6. Umformmaschine nach einem der Ansprüche 1 bis 5, **dadurch gekennzeichnet, dass** im oberen Randbereich mindestens eines der beiden Werkzeugkombiblöcke (3, 4) mehrere Spannlappen (31, 41) und/oder im unteren Randbereich dieses Werkzeugkombiblocks (3, 4) mehrere nach unten ragende Spannnocken (322, 422) nebeneinander beabstandet angeordnet sind.

7. Umformmaschine nach einem der Ansprüche 1 bis 6, **dadurch gekennzeichnet, dass** sie mindestens eine Spannvorrichtung (7, 8) aufweist, mit der eine in vertikaler Richtung auf einen der Werkzeugkombiblöcke (3, 4) wirkende Spannkraft erzeugbar ist, wobei die Spannvorrichtung (7, 8) unterhalb des Werkzeugkombiblocks (3, 4) angeordnet sein kann und einen hydraulisch betätigbaren Spannhebel (71, 81) aufweisen kann.

8. Umformmaschine nach einem der Ansprüche 1 bis 7, **dadurch gekennzeichnet, dass** sie mindestens eine Lösevorrichtung (9, 10) aufweist, mit der eine in vertikaler Richtung auf einen der Werkzeugkombiblöcke (3, 4) wirkende Lösekraft erzeugbar ist, wobei die Lösevorrichtung (9, 10) unterhalb des Werkzeugkombiblocks (3, 4) angeordnet sein kann und einen hydraulisch betätigbaren Lösehebel (91, 101) aufweisen kann.

9. Umformmaschine nach einem der Ansprüche 1 bis 8, **dadurch gekennzeichnet, dass** der Werkzeugkombiblock (3, 4) mit Spannlappen (31, 41) bzw. mindestens einer der Werkzeugkombiblöcke (3, 4) mit Spannlappen (31, 41) mindestens einen Anschlag (33, 43) aufweist, der auf einer Anschlagfläche (521, 621) ausserhalb des Werkzeugkombiblocks (3, 4) zu dessen genauen vertikalen Positionierung oben aufliegt.

10. Umformmaschine nach einem der Ansprüche 1 bis 9, **dadurch gekennzeichnet, dass** der Werkzeugkombiblock (3, 4) mit Spannlappen (31, 41) bzw. mindestens einer der Werkzeugkombiblöcke (3, 4) mit Spannlappen (31, 41) ein Zentrierelement, insbesondere Zentrierzapfen (11) oder Zentriergehäuse (14), aufweist, das beim Einsetzen des Werkzeugkombiblocks (3, 4) zu dessen horizontalen Zentrierung mit einem Gegenelement, insbesondere Zentriergehäuse (12) oder Zentrierzapfen (13), ausserhalb des Werkzeugkombiblocks (3, 4) zusammenwirkt.

11. Werkzeugkombiblock (3, 4) für eine mehrstufige Umformmaschine nach einem der Ansprüche 1 bis 10 mit einem ortsfesten Maschinenkörper (1) und einem hin- und herbewegbaren Pressschlitten (2), mit mindestens zwei Werkzeugeinzelblöcken (35, 45), **dadurch gekennzeichnet, dass** er mindestens einen elastisch biegbaren Spannlappen (31, 41) aufweist, mit dem er über einen direkt oder indirekt am Maschinenkörper (1) bzw. am Pressschlitten (2) der Umformmaschine angebrachten Spannnocken (52, 62) von oben her direkt oder indirekt am Maschinenkörper (1) bzw. am Pressschlitten (2) einhängbar ist, wobei der Spannlappen (31, 41) so ausgebildet ist, dass er beim Einhängen vom Spannnocken (52, 62) elastisch nach aussen gebogen wird und dadurch eine horizontale Spannkraft ausübt.

## Claims

1. Multi-stage forming machine having a first combined tool block (3), fitted on a fixed machine body (1), and a second combined tool block (4), fitted on a press slide (2), which can be moved back and forth in the direction of the said first combined tool block (3), the first and second combined tool blocks (3, 4) having interacting individual tool blocks (35, 45), **characterized in that** at least one of the two combined tool blocks (3, 4) has at least one clamping lug (31, 41), by which it is suspended, by means of a clamping cam (52, 62) fitted directly or indirectly on the machine body (1) or on the press slide (2), directly or indirectly from above on the machine body (1) or on the press slide (2), the clamping lug (31, 41) and the clamping cam (52, 62) being designed in such a way that the dead weight of the combined tool block (3, 4) and/or a clamping force acting in the vertical direction on the combined tool block (3, 4) produces a resilient clamping together of the combined tool block (3, 4) and the machine body (1) or press slide (2) in the horizontal direction.

2. Forming machine according to Claim 1, **characterized in that** the said at least one clamping lug (31, 41) is arranged in the upper edge region of the combined tool block (3, 4) and
a) at least one further clamping lug is arranged in the lower edge region of the combined tool block (3, 4) and is suspended by means of a further clamping cam from above directly or indirectly on the machine body (1) or on the press slide (2), or
b) at least one downwardly projecting clamping cam (322, 422) is arranged in the lower edge region of the combined tool block (3, 4) and is pushed into an upwardly open clamping lug (51, 61) fitted directly or indirectly on the machine body (1) or on the press slide (2).

3. Forming machine according to Claim 1 or 2, **characterized in that** the clamping lug or lugs (31, 41, 51, 61) and/or the clamping cam or cams (52, 62, 322, 422) has or have a bearing face for the assigned clamping cam (52, 62, 322, 422) or clamping lug (31, 41, 51, 61), which face is inclined with respect to the vertical and is preferably curved, so that when a vertically downwardly directed force is exerted on the combined tool block (3, 4) the clamping lug or lugs (31, 41, 51, 61) is or are bent resiliently outwards by the assigned clamping cam or cams (52, 62, 322, 422).

4. Forming machine according to one of Claims 1 to 3, **characterized in that** to the machine body (1) and/or to the press slide (2) there is fastened an apron or respective aprons (5, 6), on or to which the clamping cam or cams (52, 62) on the machine-body side or press-slide side and, if appropriate, clamping lugs (51, 61) is or are formed or fastened.

5. Forming machine according to one of Claims 1 to 4, **characterized in that** at least one of the combined tool blocks (3, 4) comprises a supporting plate (32, 42), on or to which the clamping lug or lugs (31, 41) on the combined-tool-block side and, if appropriate, clamping cams (322, 422) is or are formed or fastened.

6. Forming machine according to one of Claims 1 to 5, **characterized in that** a plurality of clamping lugs (31, 41) are arranged in the upper edge region of at least one of the two combined tool blocks (3, 4) and/or a plurality of downwardly projecting clamping cams (322, 422) are arranged at intervals next to one another in the lower edge region of this combined tool block (3, 4).

7. Forming machine according to one of Claims 1 to 6, **characterized in that** it has at least one clamping device (7, 8), by which a clamping force acting in the vertical direction on one of the combined tool blocks (3, 4) can be produced, it being possible for the clamping device (7, 8) to be arranged underneath the combined tool block (3, 4) and to have a hydraulically actuable clamping lever (71, 81).

8. Forming machine according to one of Claims 1 to 7, **characterized in that** it has at least one releasing device (9, 10), by which a releasing force acting in the vertical direction on one of the combined tool blocks (3, 4) can be produced, it being possible for the releasing device (9, 10) to be arranged underneath the combined tool block (3, 4) and to have a hydraulically actuable release lever (91, 101).

9. Forming machine according to one of Claims 1 to 8, **characterized in that** the combined tool block (3, 4) with clamping lugs (31, 41) or at least one of the combined tool blocks (3, 4) with clamping lugs (31, 41) has at least one stop (33, 43), which rests from above on a stopping face (521, 621) outside the combined tool block (3, 4) for the accurate vertical positioning of the latter.

10. Forming machine according to one of Claims 1 to 9, **characterized in that** the combined tool block (3, 4) with clamping lugs (31, 41) or at least one of the combined tool blocks (3, 4) with clamping lugs (31, 41) has a centring element, in particular a centring pin (11) or centring housing (14), which interacts with a mating element, in particular a centring housing (12) or centring pin (13), outside the combined tool block (3, 4) when fitting the combined tool block (3, 4) for the horizontal centring of the latter.

11. Combined tool block (3, 4) for a multi-stage forming machine according to one of Claims 1 to 10 having a fixed machine body (1) and a press slide (2), which can be moved back and forth, having at least two individual tool blocks (35, 45), **characterized in that** it has at least one resiliently bendable clamping lug (31, 41), by which it can be suspended, by means of a clamping cam (52, 62) fitted directly or indirectly on the machine body (1) or on the press slide (2), directly or indirectly from above on the machine body (1) or on the press slide (2), the clamping lug (31, 41) being designed in such a way that it is bent resiliently outwards by the clamping cam (52, 62) during suspending and thereby exerts a horizontal clamping force.

## Revendications

1. Machine de formage à plusieurs étages comportant un premier bloc à outils combinés (3) placé contre un corps de machine (1) à emplacement fixe et un second bloc à outils combinés (4) placé contre un chariot de compression (2) pouvant se déplacer dans un sens et dans l'autre en direction de ce premier bloc à outils combinés (3), le premier et le second bloc à outils combinés (3, 4) présentant des blocs individuels d'outil (35, 45) coopérant les uns avec les autres, **caractérisée en ce qu'**au moins l'un des deux blocs à outils combinés (3, 4) présente au moins une patte de serrage (31, 41), au moyen de laquelle il est accroché par l'intermédiaire d'une came de serrage (52, 62) placée directement ou indirectement respectivement sur le corps de machine (1) ou sur le chariot de compression (2), par le dessus respectivement au corps de machine (1) ou au chariot de compression (2), la patte de serrage (31, 41) et la came de serrage (52, 62) étant conformées de sorte qu'un calage élastique du bloc à outils combinés (3, 4) et respectivement du corps de machine (1) ou du chariot de compression (2) l'un contre l'autre se produit dans le sens horizontal par le poids propre du bloc à outils combinés (3, 4) et/ou par une force de serrage agissant dans le sens vertical sur le bloc à outils combinés (3, 4).

2. Machine de formage selon la revendication 1, **caractérisée en ce que** ladite au moins une patte de serrage (31, 41) est disposée dans la zone de bord supérieure du bloc à outils combinés (3, 4) et **en ce que**
a) soit au moins une autre patte de serrage est disposée dans la zone de bord inférieure du bloc à outils combinés (3, 4), cette patte étant accrochée par l'intermédiaire d'une autre came de serrage par le dessus directement ou indirectement respectivement au corps de machine (1) ou au chariot de compression (2), soit
b) au moins une came de serrage (322, 422) s'étendant vers le bas est disposée dans la zone de bord inférieure du bloc à outils combinés (3, 4), ladite came étant insérée dans une patte ouverte vers le dessus (51, 61), placée directement ou indirectement respectivement sur le corps de machine (1) ou sur le chariot de compression (2).

3. Machine de formage selon la revendication 1 ou 2, **caractérisée en ce que** la ou les patte(s) de serrage (31, 41, 51, 61) et/ou la ou les came(s) de serrage (52, 62, 322, 422) présente ou selon le cas présentent une surface d'application inclinée par rapport à la verticale respectivement pour la came de serrage (52, 62, 322, 422) ou la patte de serrage (31, 41, 51, 61) associée, ladite surface étant de préférence courbée de sorte que la ou les patte(s) de serrage (31, 41, 51, 61) fléchisse(nt) de façon élastique vers l'extérieur par la ou les cames de serrage (52, 62, 322, 422) associée(s) lors de l'application d'une force dirigée verticalement vers le bas sur le bloc à outils combinés (3, 4).

4. Machine de formage selon l'une quelconque des revendications 1 à 3, **caractérisée en ce que** sur le corps de machine (1) et/ou sur le chariot de compression (2) est fixée une ou selon le cas à chaque fois une plaque de verrouillage (5, 6), sur laquelle est ou selon le cas sont conformée(s) ou fixée(s) la ou les came(s) de serrage (52, 62) et le cas échéant la ou les patte(s) de serrage (51, 61) respectivement du côté machine ou du côté chariot de compression.

5. Machine de formage selon l'une quelconque des revendications 1 à 4, **caractérisée en ce qu'**au moins l'un des blocs à outils combinés (3, 4) comporte une plaque d'appui (32, 42) sur laquelle la ou les patte(s) de serrage et le cas échéant la ou les came(s) de serrage (322, 422) du côté bloc à outils combinés est/sont configurée(s) ou fixée(s).

6. Machine de formage selon l'une quelconque des revendications 1 à 5, **caractérisée en ce que** dans la zone de bord supérieure d'au moins un des deux blocs à outils combinés (3, 4) plusieurs pattes de serrage (31, 41) et/ou dans la zone de bord inférieure de ce bloc à outils combinés (3, 4) plusieurs cames de serrage (322, 422) s'étendant vers le bas sont disposées les unes à côtés des autres et à distance les unes des autres.

7. Machine de formage selon l'une quelconque des revendications 1 à 6, **caractérisée en ce qu'**elle présente au moins un dispositif de serrage (7, 8), au moyen duquel une force de serrage agissant dans le sens vertical sur l'un des blocs à outils combinés (3, 4) peut être produite, le dispositif de serrage (7, 8) pouvant être disposé au-dessous du bloc à outils combinés (3, 4) et pouvant présenter un levier de serrage (71, 81) actionnable par voie hydraulique.

8. Machine de formage selon l'une quelconque des revendications 1 à 7, **caractérisée en ce qu'**elle présente au moins un dispositif de détachement (9, 10) au moyen duquel une force de détachement agissant dans le sens vertical sur l'un des blocs à outils combinés (3, 4) peut être produite, le dispositif de détachement (9, 10) pouvant être disposé au-dessous du bloc à outils combinés (3, 4) et pouvant présenter un levier de détachement (91, 101) actionnable par voie hydraulique.

9. Machine de formage selon l'une quelconque des revendications 1 à 8, **caractérisée en ce que** le bloc à outils combinés (3, 4) avec patte de serrage (31, 41) ou selon le cas au moins l'un des blocs à outils combinés (3, 4) avec patte de serrage (31, 41) présente au moins une butée (33, 43) qui repose au-dessus sur une surface de butée (521, 621) se trouvant en dehors du bloc à outils combinés (3, 4), afin de positionner celui-ci verticalement avec précision.

10. Machine de formage selon l'une quelconque des revendications 1 à 9, **caractérisée en ce que** le bloc à outils combinés (3, 4) avec patte de serrage (31, 41) ou selon le cas au moins l'un des blocs à outils combinés avec patte de serrage (31, 41) présente un élément de centrage, en particulier un tenon de centrage (11) ou un boîtier de centrage (14), qui coopère, lors de l'insertion du bloc à outils combinés (3, 4) et pour le centrage horizontal de ce dernier, avec un contre-élément, en particulier un boîtier de centrage (12) ou un tenon de centrage (13), situé en dehors du bloc à outils combinés (3, 4).

11. Bloc à outils combinés (3, 4) destiné à une machine de formage à plusieurs étages selon l'une quelconque des revendications 1 à 10 avec un corps de machine (1) à emplacement fixe et un chariot de compression (2) se déplaçant dans un sens et dans l'autre, présentant au moins deux blocs individuels d'outil (35, 45), **caractérisé en ce qu'**il présente au moins une patte de serrage (31, 41) pouvant fléchir dans le domaine élastique au moyen de laquelle il peut être accroché par l'intermédiaire d'une came de serrage (52, 62) placée directement ou indirectement respectivement sur le corps de machine (1) ou sur le chariot de compression (2), par le dessus directement ou indirectement respectivement au corps de machine (1) ou au chariot de compression (2), la patte de serrage (31, 41) étant conformée de sorte à fléchir dans le domaine élastique vers l'extérieur sous l'effet de la came de serrage lors de l'accrochage et d'exercer ainsi une force de serrage horizontale.
